# EUROPÄISCHE PATENTSCHRIFT

(11) **EP 0 414 137 B1**
(45) Veröffentlichungstag und Bekanntmachung des Hinweises auf die Patenterteilung: **21.10.1992**
(21) Anmeldenummer: 90115737.0
(22) Anmeldetag: 17.08.1990
(51) Int. Cl.: E21D 11/38

(54) **Dichtungsprofil für Tunnel-Segmente**
Sealing profile for tunnel-segments
Profilé d'étanchéité pour segments de tunnel

(30) Priorität: 19.08.1989 DE 3927474; 15.09.1989 DE 3930870
(43) Veröffentlichungstag der Anmeldung: 27.02.1991
(73) Patentinhaber: PHOENIX AKTIENGESELLSCHAFT, 21079 Hamburg (DE)
(72) Erfinder: Grabe,Werner,Dr.-Ing., D-2090 Winsen-Luhdorf (DE); Glang,Siegfried, D-2104 Hamburg 92 (DE)

(56) Entgegenhaltungen:
- EP-A- 0 255 600
- EP-A- 0 306 581
- EP-A- 0 306 796
- AT-B- 355 083
- FR-A- 2 422 881

## Beschreibung

Die Erfindung betrifft ein Dichtungsprofil gemäß Oberbegriff des Anspruchs 1.

Die Dichtungsrahmen eines Segmentes aus Beton, Stahl, Stahlbeton oder Gußeisen bestehen zumeist aus vier zusammengesetzten strangförmigen Dichtungsprofilen (Profilbänder) aus elastomerem Werkstoff, d.h. aus Gummi oder gummiähnlichem Kunststoff, wobei die Rahmenecken vorzugsweise nach dem Injektion-Molding-Verfahren hergestellt werden. Von besonderer Bedeutung ist der Tunnelbau in Tübbing-Bauweise mit spezieller Anordnung der Segmente. Häufig genügt es, wenn jedes Segment einen Dichtungsrahmen aufweist. Unter besonderen Umständen kann es jedoch erforderlich werden, jedes Segment mit einem Doppeldichtungsrahmen zu versehen, wobei die beiden parallel verlaufenden Dichtungsrahmen mit einem zusätzlichen Dichtungsquerprofil (EP-A-0 337 177) miteinander verbunden sein können. Die Dichtungsprofile bzw. Dichtungsrahmen befinden sich meistens in einer entsprechenden Nut (Nuttiefe d, Nutbreite w) des Tunnel-Segmentes. Unter Einwirkung einer Kraft verringert sich der Spaltabstand zweier Tunnel-Segmente von Sₒ (Abstand im unbelasteten Zustand) auf S₁ (Abstand im belasteten Zustand). Dadurch werden die beiden gegenüberliegenden Elastomer-Profile zusammengepreßt, was die Abdichtung des Spaltes zur Folge hat.

Bisher wurden bei Tunnelprojekten überwiegend Dichtungsprofile eingesetzt, die im Querschnitt gesehen spiegelsymmetrisch (bezogen auf die senkrechte Profil-Längsmittelebene) sind. Dabei hat sich herausgestellt, daß Profilbänder, die in Längsrichtung verlaufende Rillennuten und Kanäle besitzen (GB-B-2 170 561, GB-B-2 178 114, GB-B-2 182 987, EP-A-0 255 600, EP-A-0 306 796), hinsichtlich ihrer Dichtfunktion besonders wirksam sind.

Weit geringere Bedeutung haben bislang asymmetrische Dichtungsprofile (DE-U-74 32 945, EP-A-0 306 581, EP-A-0 368 174) sowie aktivierbare Dichtungsprofile (DE-A-35 43 808, EP-A-0 340 659) erlangt.

Problem- und Aufgabenstellung: Bei einem bestimmten Herstellungsverfahren von gußeisernen Tunnel-Segmenten weisen die umlaufenden Nuten recht hohe Toleranzen in der Nutbreite auf, wobei nun die Aufgabe der Erfindung darin besteht, ein Dichtungsprofil zu entwickeln, das diese Toleranzen überbrückt und das selbst bei großen Spalten und Versätzen eine hohe Dichtleistung garantiert. Gelöst wird diese Aufgabe in überraschender Weise durch das Kennzeichen des Anspruchs 1.

Die Erfindung wird nun anhand von Ausführungsbeispielen unter Bezugnahme auf schematische Zeichnungen (Fig. 1a, 1b, 2, 3) sowie in Verbindung mit Daten aus Dichtheitsprüfungen näher erläutert. Dabei zeigen sämtliche Figuren die Dichtungsprofile im Querschnitt gesehen. Zum besseren Verständnis des Teilmerkmales e im Anspruch 1 sind die von der Basisseite zum Profilrücken geradlinig (im Sinne des kürzesten Weges) und durchgehend verlaufenden Stege (A, B) schraffiert dargestellt.

Nach Fig. 1a befindet sich in der Segmentnut (1) mit der Breite w und dem Winkel δ (üblicher Bereich 0 bis 30°, insbesondere 10 bis 20°) das Dichtungsprofil (2) mit der Basisbreite v, die kleiner ist als die Nutbreite w. Das Dichtungsprofil selbst weist drei Rillennuten (3, 4, 5), zwei Kanäle (6, 7) sowie beidseitig angeordnete Spreizfüße (8, 9) mit dem Winkel α (bezogen auf die Profilbasislinie X; Fig. 2b) auf. Im Rahmen der Fig. 1a beschreibt der Spreizfuß (8) den unbelasteten Zustand (vor dem Einsetzen), während der Spreizfuß (9) den belasteten Zustand (nach dem Einsetzen) darstellt. Dabei ist es wichtig, daß nach dem Einsetzen des Dichtungsprofils in die Segmentnut eine Krümmung der Spreizfüße nach innen (d.h. zur Längsmittelebene Y hin) bei gleichzeitiger Vergrößerung des Winkels α (insbesondere im Bereich der Spreizfußspitze) erfolgt. Diese Positionsänderung der Spreizfüße in Verbindung mit v < w führt dazu, daß das Dichtungsprofil in der Segmentnut zentriert wird, wobei die Spreizfüße zugleich die Funktion einer Lippendichtung übernehmen. Die Höhe h der Spreizfüße (Fig. 1b) ist dabei kleiner als die Nuttiefe d (Fig. 1a).

Die Fig. 1b beinhaltet eine schematische Darstellung des sich in jeder Profilhälfte befindenden Stegensystems (A, B), das - wie auch die Spreizfüße (8, 9) - spiegelsymmetrisch (bezogen auf die Längsmittelebene Y) zueinander angeordnet ist. Die Stege (A, B) verlaufen von der Basisseite zum Profilrücken geradlinig und durchgehend, wobei der senkrechte Außensteg (A) so verläuft, daß dieser die Flankenecke (10′, 11′), den Kanal (6, 7) außenseitig (Position 6′, 7′) und die Außenrillennut (3, 5) innenseitig (Position 3′, 5′) tangiert, während der Innensteg (B) unter Innentanglierung (Position 6˝, 7˝) des Kanals (6, 7) und Außentangierung (Position 4′, 4˝) der Innenrillennut (4) in einem Winkel β (bezogen auf die Längsmittelebene Y) auf die Profilmitte zuverläuft. Durch diese Maßnahme wird erreicht, daß die Reaktionskraft des Dichtungsprofiles auf sehr eng begrenzte Bereiche konzentriert wird.

Die Außenrillennuten (3, 5) sind im Gegensatz zu der Innenrillennut (4) asymmetrisch gestaltet und weisen zudem eine geringere Tiefe auf. Der Winkel der Seitenflanken (10, 11) entspricht in etwa dem Winkel β.

Fig. 2 zeigt ein Dichtungsprofil (12) mit drei Rillennuten (13, 14, 15), drei Kanälen ( 16, 17, 18) sowie den beidseitig angeordneten Spreizfüßen (19, 20). Der Außensteg (A) mit den Tangentenpositionen (13′, 16′, 21′ ; 15′, 18′, 22′) verläuft hier in einem Winkel γ, der in etwa dem Winkel β entspricht. Der Innensteg (B) weist neben den Tangentenpositionen (16˝, 14′; 18˝, 14˝) eine zusätzliche Tangentenposisition (17′, 17˝) auf, die durch den in der Profilmitte angeordneten Kanal (17) hervorgerufen wird.

Fig. 3 zeigt ein Dichtungsprofil (23) mit vier Rillennuten (24, 25, 26, 27), vier Kanälen (28, 29, 30, 31) und den erfindungsgemäßen Spreizfüßen (32, 33). Der senkrechte Außensteg (A) ist durch die Tangentenpositionen (24′, 28′, 34′; 27′, 31′, 35′), der Innensteg (B) dagegen durch die Tangentenpositionen (25′, 28˝; 26′, 31˝) festgelegt. Ferner ist in der Profilmitte ein zusätzlicher durchgehender Steg (36) angeordnet, der wie der Außensteg (B) senkrecht zur Profilbasisseite verläuft.

Die folgende Tabelle faßt die Ergebnisse der experimentellen Dichtheitsprüfungen, die bezüglich der Dichtungsprofile gemäß Fig. 1a, b, 2 und 3 durchgeführt wurden, zusammen.

Zum Vergleich: Das Dichtungsprofil gemäß GB-B-2 182 987 mit zweireihiger Anordnung der Kanäle über den Rillennuten zeichnet sich dadurch aus, daß es selbst bei unterschiedlichen Nutenbreiten w (insbesondere im Bereich von 25 bis 36 mm), Nutentiefen v (insbesondere im Bereich von 10 bis 15 mm) sowie unterschiedlichen Spaltabständen Sₒ (insbesondere im Bereich von 13 bis 20 mm) eine überdurchschnittlich gute Dichtleistung aufweist. Da insbesondere die Tunnelbauweise in Großbritannien eine hohe Toleranzfähigkeit an die Dichtungsprofile stellt, hat sich das Profil gemäß GB-B-2 182 987 inzwischen in Großbritannien zum Standardprofil entwickelt. Unter den dort vorgegebenen tunnelspezifischen Kriterien (d, w, Sₒ, S₁, Segmentversatz) wurden Dichtheitswerte von 4 bis 5 bar erzielt, wobei bei Tunnelprojekten in Großbritannien in der Regel 1,5 bis 3,5 bar gefordert werden. Hinsichtlich experimenteller Details wird auf die DE-A-40 16 247 verwiesen.

Gegenüber dem Dichtungsprofil gemäß GB-B-2 182 987 zeichnen sich die erfindungsgemäßen Dichtungsprofile durch eine wesentlich höhere Dichtleistung aus, und dies selbst bei einem Segmentversatz von 10 mm (vgl. Versuch zu dem Dichtungsprofil gemäß Fig. 3). Diese Entwicklung ist deshalb von Bedeutung, da Tunnelprojekte in extremen Tiefenlagen (z.B. 100 m beim Kanaltunnelprojekt zwischen Frankreich und Großbritannien; Dichtheitsanforderung: 10 bar) zunehmend an Bedeutung gewinnen.

Auch wenn die Ausführungsbeispiele ausschließlich auf Dichtungsprofile mit offenen Rillennuten und Kanälen mit kreisförmiger Querschnittsfläche eingehen, so ist das erfindungsgemäße Strukturprinzip auch auf Profile mit ganz oder teilweise geschlossenen Rillennuten (GB-A-2 017 194) sowie auf Kanäle mit anderen Querschnittsflächen (z.B. ovalförmig) anwendbar. Eine eventuell damit verbundene Verringerung der Dichtleistung kann aufgrund der in der Tabelle festgehaltenen Ergebnisse in Kauf genommen werden.

Obwohl die Problemstellung von gußeisernen Tunnel-Segmenten ausgegangen ist, so ist die Erfindung nicht auf diese spezielle Segmentbauweise beschränkt.

## Patentansprüche

1. Dichtungsprofil (2, 12, 23) aus elastomerem Werkstoff für mit einer umlaufenden Nut (Nuttiefe d, Nutbreite w) versehene Tunnel-Segmente, das
a) an seiner Basisseite (Profilbreite v) in Längsrichtung verlaufende Rillennuten (3, 4, 5; 13, 14, 15; 24, 25, 26, 27),
b) wenigstens zwei ebenfalls in Längsrichtung verlaufende Kanäle (6, 7; 16, 17, 18; 28, 29, 30, 31) sowie
c) Seitenflanken (10, 11; 21, 22; 34, 35), die zumeist schräg zu dem von den Flankenecken (10′, 11′; 21′, 22′; 34′, 35′) eingerahmten Profilrücken angeordnet sind, aufweist,
dadurch gekennzeichnet, daß
d) bei einer Profilbreite v, die kleiner ist als die Nutbreite w, beidseitig Spreizfüße (8, 9; 19, 20; 32, 33) angeordnet sind, die vor dem Einsetzen des Dichtungsprofils in die Segmentnut (1) in einem Winkel α (bezogen auf die Profilbasislinie X) nach oben verlaufen, wobei nach dem Einsetzen des Dichtungsprofils in die Nut eine Krümmung der Spreizfüße nach innen (d.h. zur Längsmittelebene Y hin) bei gleichzeitiger Vergrößerung des Winkels α erfolgt (Zentrier- und Lippendichtfunktion der Spreizfüße); und daß
e) in jeder Profilhälfte (bezogen auf die Längsmittelebene Y) ein System von Stegen (A, B), die von der Basisseite zum Profilrücken geradlinig und durchgehend verlaufen, vorhanden sind, wobei der Außensteg (A) so verläuft, daß dieser den zwischen den Stegen (A) und (B) liegenden Kanal (6, 7; 16, 18; 28, 31) außenseitig (Positionen 6′, 7′; 16′, 18′; 28′, 31′) und die Flankenecke (10′, 11′; 21′ , 22′; 34′, 35′) tangiert, während der Innensteg (B) unter Innentangierung (Positionen 6˝, 7˝; 16˝, 18˝; 28˝, 31˝) desselben Kanals (6, 7; 16, 18; 28, 31) und Außentangierung (Positionen 4′, 4˝; 14′, 14˝; 25′, 26′) der Innenrillennut (4; 14; 25, 26) in einem Winkel β (bezogen auf die Längsmittelebene Y) auf die Profilmitte zuverläuft (Konzentrierung der Reaktionskraft des Dichtungsprofils auf sehr eng begrenzte Bereiche).

2. Dichtungsprofil nach Anspruch 1, dadurch gekennzeichnet, daß die Profilbreite v wenigstens 5 % kleiner ist als die Nutbreite w.

3. Dichtungsprofil nach Anspruch 1 oder 2, dadurch gekennzeichnet, daß die Spreizfüße (8, 9; 19, 20; 32, 33) spiegelsymmetrisch (bezogen auf die Längsmittelebene Y) zueinander angeordnet sind.

4. Dichtungsprofil nach einem der Ansprüche 1 bis 3, dadurch gekennzeichnet, daß die Spreizfüße (8, 9; 19, 20; 32, 33) vor dem Einsetzen des Dichtungsprofils in die Segmentnut (1) in einem Winkel α von 50 ± 5° nach oben verlaufen.

5. Dichtungsprofil nach einem der Ansprüche 1 bis 4, dadurch gekennzeichnet, daß die Höhe h der Spreizfüße (8, 9; 19, 20; 32, 33) vor dem Einsetzen in die Segmentnut (1) 50 bis 80 % der Nuttiefe d entspricht.

6. Dichtungsprofil nach einem der Ansprüche 1 bis 5, dadurch gekennzeichnet, daß das Stegensystem (A, B) spiegelsymmetrisch (bezogen auf die Längsmittelebene Y) zueinander angeordnet ist.

7. Dichtungsprofil nach einem der Ansprüche 1 bis 6, dadurch gekennzeichnet, daß der Außensteg (A) die Außenrillennut (3, 5; 13, 15; 24, 27) innenseitig tangiert (Positionen 3′, 5′; 13′, 15′; 24′, 27′).

8. Dichtungsprofil nach einem der Ansprüche 1 bis 7, dadurch gekennzeichnet, daß der Außensteg (A) senkrecht (d.h. parallel zur Längsmittelebene Y) oder gewinkelt (γ etwa gleich β) verläuft.

9. Dichtungsprofil nach einem der Ansprüche 1 bis 8, dadurch gekennzeichnet, daß der Innensteg (B) in einem Winkel β von 10 ± 3° auf die Profilmitte zuverläuft.

10. Dichtungsprofil nach einem der Ansprüche 1 bis 9, dadurch gekennzeichnet, daß der in der Profilmitte zusätzlich angeordnete Kanal (17) den Innensteg (B) tangiert (Positionen 17′, 17˝).

11. Dichtungsprofil nach einem der Ansprüche 1 bis 10, dadurch gekennzeichnet, daß das Verhältnis der Stegbreite zum Durchmesser der Kanäle (6, 7; 16, 18; 28, 31) 1 : 1 bis 1 : 5, insbesondere 1 : 2 bis 1 : 4, beträgt.

12. Dichtungsprofil nach einem der Ansprüche 1 bis 11, dadurch gekennzeichnet, daß die Außenrillennuten (3, 5; 13, 15; 24, 27) eine andere Querschnittsform als die Innenrillennuten (4; 14; 25, 26) aufweisen.

13. Dichtungsprofil nach einem der Ansprüche 1 bis 12, dadurch gekennzeichnet, daß die Außenrillennuten (3, 5; 13, 15; 24, 27) eine geringere Tiefe aufweisen als die Innenrillennuten (4; 14; 25, 26), wobei das Tiefenverhältnis 1 : 2 bis 1 : 4 beträgt.

14. Dichtungsprofil nach einem der Ansprüche 1 bis 13, dadurch gekennzeichnet, daß der Winkel der Seitenflanken (10, 11; 21, 22; 34, 35) in etwa dem Winkel β entspricht.

## Claims

1. A sealing profile (2, 12, 23) which is for use with tunnel segments provided with one circumferential groove (depth of groove d, width of groove w) and is of elastomeric material and exhibits:
a) on the side at its base (profile width v) grooves (3, 4, 5; 13, 14, 15; 24, 25, 26, 27) running in the longitudinal direction;
b) at least two channels (6, 7; 16, 17, 18; 28, 29, 30, 31) likewise running in the longitudinal direction; as well as:
c) flanks (10, 11; 21, 22; 34, 35) at the sides, which in most cases are arranged at a slant to the back of the profile framed by the corners (10′, 11′; 21′, 22′; 34′, 35′) of the flanks;
characterized in that:
d) in the case of a profile width v less than the width w of the groove spreader-feet (8, 9; 19, 20; 32, 33) are arranged at both sides and before insertion of the sealing profile in the groove (1) in the segment run upwards at an angle a (referred to the baseline X of the profile) whilst after insertion of the sealing profile in the groove a curling inwards (i.e., towards the longitudinal central plane Y) of the spreader-feet occurs with a simultaneous increase in the angle α (centreing and liptight function of the spreader feet); and that:
e) in each half-profile (referred to the longitudinal central plane Y) there is a system of struts (A, B) which run straight through from the side at the base to the back of the profile, the outer strut (A) running in such a way that (at the points 6′, 7′; 16′, 18′; 28′, 31′) it makes a tangent to the outside of the channel (6, 7; 16, 18; 28, 31) lying between the struts (A) and (B) and to the corners (10′, 11′; 21′, 22′ 34′, 35′) of the flanks, whilst the inner strut (B) (at the points 6˝, 7˝ 16˝, 18˝; 28˝, 31˝) makes a tangent to the inside of the same channel (6, 7; 16, 18; 28, 31) and (at the points (4′, 4˝; 14′, 14˝; 25′, 26′) to the outside of the inner groove (4; 14; 25, 26) and runs at an angle β (referred to the longitudinal central plane Y) towards the centre of the profile (concentration of the force of reaction from the sealing profile onto very narrowly restricted regions).

2. A sealing profile as in Claim 1, characterized in that the profile width v is at least 5% less than the width w of the groove.

3. A sealing profile as in Claim 1 or 2, characterized in that the spreader-feet (8, 9; 19, 20; 32, 33) are arranged with respect to one another with mirror symmetry (about the longitudinal central plane Y)

4. A sealing profile as in one of the Claims 1 to 3, characterized in that the spreader-feet (8, 9; 19, 20; 32, 33) before insertion of the sealing profile in the groove (1) in the segment run upwards at an angle α of 50 ± 5°.

5. A sealing profile as in one of the Claims 1 to 4, characterized in that the height h of the spreader-feet (8, 9; 19, 20; 32, 33) before insertion in the groove (1) in the segment corresponds with 50 to 80% of the depth d of the groove.

6. A sealing profile as in one of the Claims 1 to 5, characterized in that the systems of struts (A, B) are arranged with respect to one another with mirror symmetry (about the longitudinal central plane Y).

7. A sealing profile as in one of the Claims 1 to 6, characterized in that the outer strut (A) (at the points 3′, 5′; 13′, 15′; 24′, 27′) makes a tangent to the inside of the outer groove (3, 5; 13, 15; 24, 27).

8. A sealing profile as in one of the Claims 1 to 7, characterized in that the outer strut (A) runs vertically (i.e., in parallel with the longitudinal central plane Y) or at an angle (γ about equal to β).

9. A sealing profile as in one of the Claims 1 to 8, characterized in that the inner strut (B) runs at an angle β of 10 ± 3° towards the centre of the profile.

10. A sealing profile as in one of the Claims 1 to 9, characterized in that the inner strut (B) (at the points 17′, 17˝) makes a tangent to the channel (17) arranged in addition at the centre of the profile.

11. A sealing profile as in one of the Claims 1 to 10, characterized in that the ratio of the width of strut to the diameter of the channels (6, 7; 16, 18; 28, 31) amounts to from 1:1 to 1:5 and in particular to from 1:2 to 1:4.

12. A sealing profile as in one of the Claims 1 to 11, characterized in that the outer grooves (3, 5; 13, 15; 24, 27) exhibit a shape of cross-section differing from that of the inner grooves (4; 14; 25, 26).

13. A sealing profile as in one of the Claims 1 to 12, characterized in that the outer grooves (3, 5; 13, 15; 24, 27) exhibit less depth than the inner grooves (4; 14; 25, 26), the ratio of the depths amounting to from 1:2 to 1:4.

14. A sealing profile as in one of the Claims 1 to 13, characterized in that the angle of the flanks (10, 11; 21, 22; 34, 35) at the sides corresponds approximately with the angle β.

## Revendications

1.- Profilé d'étanchéité (2, 12, 23) en matériau élastomère pour des voussoirs de tunnel munis d'une gorge périphérique (profondeur d de gorge, largeur w de gorge), lequel profilé présente
a) sur son côté de base (largeur v du profilé), des rainures (3, 4, 5; 13, 14, 15; 24, 25, 26, 27) s'étendant en direction longitudinale,
b) au moins deux canaux (6, 7; 16, 17, 18; 28, 29, 30, 31) s'étendant également en direction longitudinale, et
c) des flancs latéraux (10, 11; 21, 22; 34, 35) qui sont le plus souvent disposés obliquement vers le dos du profilé encadré par les angles (10′, 11′; 21′, 22′; 34′, 35′) des flancs,
caractérisé en ce que
d) avec une largeur v du profilé qui est plus petite que la largeur w de la gorge, il est disposé, des deux côtés, des pieds écarteurs (8, 9; 19, 20; 32, 33) qui, avant le mise en place du profilé d'étanchéité dans la gorge (1) du voussoir, s'étendent vers le haut en formant un angle α (par rapport à la ligne de base X du profilé), tandis qu'après la mise en place du profilé d'étanchéité dans la gorge, il se produit une incurvation des pieds écarteurs vers l'intérieur (c'est-à-dire vers le plan médian longitudinal Y), avec augmentation simultanée de l'angle α (fonction de centrage et de joint d'étanchéité à lèvres des pieds écarteurs); et en ce que
e) dans chaque moitié du profilé (par rapport au plan médian longitudinal Y), il existe un système de renforts (A, B) qui s'étendent en ligne droite et de façon ininterrompue depuis le côté de base jusqu'au dos du profilé, les renforts extérieurs (A) s'étendant de manière à être tangents au côté externe (aux points 6′, 7′; 16′, 18′; 28′, 31′) des canaux (6, 7; 16, 18; 28, 31) qui sont situés entre les renforts (A) et (B) et aux flancs dans les angles (10′, 11′; 21′, 22′; 34′, 35′), tandis que les renforts intérieurs (B) s'étendent en se rapprochant du milieu du profilé sous un angle β (par rapport au plan médian longitudinal Y) en étant tangents intérieurement (points 6˝, 7˝; 16˝, 18˝; 28˝, 31˝) aux mêmes canaux (6, 7; 16, 18; 28, 31) et en étant tangents extérieurement (points 4′, 4˝; 14′, 14˝; 25′, 26′) à la rainure ou aux rainures interne(s) (4; 14; 25, 26) (concentration de la force de réaction du profilé d'étanchéité dans des régions très étroitement limitées).

2.- Profilé d'étanchétié selon la revendication 1, caractérisé en ce que la largeur v du profilé est inférieure d'au moins 5% à la largeur w de la gorge.

3.- Profilé d'étanchéité selon la revendication 1 ou 2, caractérisé en ce que les pieds écarteurs (8, 9; 19, 20; 32, 33) sont disposés symétriquement l'un à l'autre comme un objet et son image dans un miroir (par rapport au plan médian longitudinal Y).

4.- Profilé d'étanchéité selon l'une quelconque des revendications 1 à 3, caractérisé en ce qu'avant la mise en place du profilé d'étanchéité dans la gorge (1) du voussoir, les pieds écarteurs (8, 9; 19, 20; 32, 33) s'étendent vers le haut sous un angle α de 50 ± 5°.

5.- Profilé d'étanchéité selon l'une quelconque des revendications 1 à 4, caractérisé en ce qu'avant la mise en place dans la gorge (1), du voussoir, la hauteur h des pieds écarteurs (8, 9; 19, 20; 32, 33) correspond à 50-80% de la profondeur d de la gorge.

6.- Profilé d'étanchéité selon l'une quelconque des revendications 1 à 5, caractérisé en ce que les systèmes de renforts (A, B) sont disposés symétriquement l'un à l'autre comme un objet et son image dans un miroir (par rapport au plan médian longitudinal Y).

7.- Profilé d'étanchéité selon l'une quelconque des revendications 1 à 6, caractérisé en ce que le renfort extérieur (A) est tangent du côté interne à la rainure extérieure (3, 5; 13, 15; 24, 27) (points 3′, 5′; 13′, 15′; 24′, 27′).

8.- Profilé d'étancheité selon l'une quelconque des revendications 1 à 7, caractérisé en ce que le renfort extérieur (A) s'étend perpendiculairement (c'est-à-dire parallèlement au plan médian longitudinal Y) ou obliquement (sous un angle γ à peu près égal à β).

9.- Profilé d'étanchéité selon l'une quelconque des revendications 1 à 8, caractérisé en ce que le renfort intérieur (B) s'étend en se rapprochant du milieu du profilé sous un angle β de 10 ± 3°.

10.- Profilé d'étanchéité selon l'une quelconque des revendications 1 à 9, caractérisé en ce que le canal (17) situé en plus au milieu du profilé est tangent au renfort intérieur (B) (points 17′, 17˝).

11.- Profilé d'étanchéité selon l'une quelconque des revendications 1 à 10, caractérisé en ce que le rapport de la largeur des renforts au diamètre des canaux (6, 7; 16, 18; 28, 31) est compris entre 1:1 et 1:5, en particulier entre 1:2 et 1:4.

12.- Profilé d'étanchéité selon l'une quelconque des revendications 1 à 11, caractérisé en ce que les rainures extérieures (3, 5; 13, 15; 24, 27) présentent en coupe transversale une forme différente de celle de la rainure ou des rainures intérieures (4; 14; 25, 26).

13.- Profilé d'étanchéité selon l'une quelconque des revendications 1 à 12, caractérisé en ce que les rainures extérieures (3, 5; 13, 15; 24, 27) présentent une profondeur inférieure à celle de la rainure ou des rainures intérieures (4; 14; 25, 26), le rapport des profondeurs étant compris entre 1:2 et 1:4.

14.- Profilé d'étanchéité selon l'une quelconque des revendications 1 à 13, caractérisé en ce que l'angle des flancs latéraux (10, 11; 21, 22; 34, 35) correspond à peu près à l'angle β.
